# EUROPÄISCHE PATENTSCHRIFT

(11) **EP 1 579 105 B1**
(45) Veröffentlichungstag und Bekanntmachung des Hinweises auf die Patenterteilung: **22.08.2007**
(21) Anmeldenummer: 03785617.6
(22) Anmeldetag: 11.10.2003
(51) Int. Cl.: E21C 35/193

(54) **SCHRÄMWERKZEUG**
CUTTING TOOL
OUTIL DE HAVAGE

(30) Priorität: 27.12.2002 DE 10261646
(43) Veröffentlichungstag der Anmeldung: 28.09.2005
(73) Patentinhaber: WIRTGEN GmbH, 53578 Windhagen (DE)
(72) Erfinder: TEWES, Günter, 53572 Unkel/Rhein (DE); HOLL, Bernd, 53577 Neustadt (DE)
(74) Vertreter: Jeck, Anton
(86) Internationale Anmeldenummer: PCT/EP2003/011288
(87) Internationale Veröffentlichungsnummer: WO 2004/059128

(56) Entgegenhaltungen:
- WO-A-98/39553
- WO-A-99/45238
- US-A- 4 542 942
- US-A- 4 664 450
- US-A- 6 113 195

## Beschreibung

Die Erfindung betrifft ein Schrämwerkzeug einer Schrämmaschine, das ein Basisteil und einen Meißelhalter aufweist, wobei der Meißelhalter mit einem Steckansatz versehen ist, der in einer Steckaufnahme des Basisteils gehalten ist, und wobei die Steckaufnahme mit der Umgebung über eine oder mehrere Öffnungen in räumlicher Verbindung steht.

Ein solches Schrämwerkzeug ist aus der DE 43 22 401 C2 bekannt. Das Schrämwerkzeug enthält einen Meißelhalter und ein Basisteil, welches an einem walzenförmigen Schneidkörper einer Schrämmaschine befestigt wird. Zur Befestigung des Meißelhalters am Basisteil weist dieses eine Steckaufnahme mit einer Prismenführung auf, in die ein Steckansatz des Meißelhalters eingeschoben werden kann. Der Meißelhalter wird mit Hilfe einer Druckschraube fixiert. Dabei wird der exakten Positionierung des Meißelhalters auch im Falle der wiederholten Montage/Demontage und des Austausches besondere Bedeutung zugemessen.

Zur Aufnahme der im Betrieb auftretenden Kräfte weist das Basisteil einen Anschlag auf, an dem sich der Meißelhalter abstützt. Damit die Wirkung des Anschlags erhalten bleibt und eine Belastung des Steckansatzes und der Steckaufnahme weitestgehend vermieden wird, ist der Meißelhalter im Bereich um die Steckaufnahme um einen Nachsetzraum beabstandet angeordnet.

Bei solchen Schrämwerkzeugen, wie sie beispielsweise im Straßenbau eingesetzt werden, hat es sich als nachteilig erwiesen, dass Gesteinspulver und Wasser in den Bereich des Steckansatzes und der Steckaufnahme eindringen. Gesteinspulver und Feuchtigkeit können dazu führen, dass sich der Steckansatz in der Steckaufnahme sowie die Druckschraube festsetzen. Dadurch kann der Meißelhalter nur mit erhöhtem Aufwand vom Basisteil gelöst werden. Häufig werden die Teile beim gewaltsamen Trennen beschädigt, was zu einem kostenintensiven Ersatz führt. Weiterhin führt das Gesteinspulver in diesem Bereich zu einem erhöhten Verschleiß, was zu kürzeren Standzeiten des Werkzeugs und somit zu höheren Betriebskosten führt. Verschmutzungen, die sich in der Steckaufnahme von der Innenseite an der Druckschraube festsetzen werden beim Lösen der Druckschraube zum Werkzeugwechsel in die Gewindeaufnahme des Basisteils hineingearbeitet und beschädigen dieses. Eine dann erforderliche Reparatur oder ein Tausch des Basisteils ist nur aufwendig durchführbar, weil das Basisteil üblicherweise mit dem Fräswalzenrohr und den benachbarten Basisteilen verschweißt ist.

Besonders nachteilig wirken sich Verunreinigungen am Steckansatz des Meißelhalters und im Bereich der Steckaufnahme des Basisteils aus. Die hier angesetzten Partikel werden beim späteren Maschinenbetrieb zertrümmert. Dabei entsteht dann ein Spiel zwischen dem Steckansatz und der Stechaufnahme. Die paßgenaue Positionierung des Meißelhalters ist dann nicht mehr sichergestellt. Dies wirkt sich vor allem beim sogenannten Feinfräsen negativ aus. Dieses, in der Praxis an Bedeutung gewinnende Verfahren dient dazu Fahrbahnoberflächen in einem Bearbeitungsschritt in endgültiger Qualität zu fräsen. Voraussetzung hierfür ist, daß die Meißelhalter exakt positioniert sind. Wenn ein Meißelhalter dieses Kriterium nicht erfüllt, dann erzeugt er eine Fehlstelle im Fräsbild, die das Gesamt- Ergebnis beeinflußt. Ein - gelockert im Basisteil sitzender Meißelhalter kann somit die Fräsqualität entscheidend verschlechtern. Weiterhin kann es vorkommen, daß sich der gelockerte Meißel vollständig vom Basisteil löst und dann gravierende Werkzeugschäden verursacht.

Es ist Aufgabe der Erfindung, ein Schrämwerkzeug der eingangs erwähnten Art zu schaffen, bei dem die Werkzeug- Standzeit, insbesondere des Basisteils verbessert ist.

Diese Aufgabe wird dadurch gelöst, daß zumindest eine der Öffnungen wenigstens bereichsweise mit einem Dichtungselement verschlossen ist.

Das Dichtungselement schützt den zwischen dem Steckansatz und dem Basisteil gebildeten Übergangsbereich der Steckaufnahme. Es verhindert auf einfache und wirkungsvolle Weise das Eindringen von Abraummaterial und Wasser in die Steckaufnahme. Wenn der Meißelhalter seinen Verschleißzustand erreicht hat, kann er aus der Steckaufnahme herausgezogen werden. Der von der Steckaufnahme gebildete Aufnahmeraum bleibt unverschmutzt oder im wesentlichen verschmutzungsfrei. Ein neuer Meißelhalter kann dann mit geringem Zeitaufwand exakt positioniert und befestigt werden. Das Dichtungselement bildet somit ein einfaches Bauteil, das einen effektiven Werkzeugwechsel gestattet und gleichzeitig die Lebensdauer des Basisteils wesentlich erhöht. Das Dichtungselement kann auch von einer Fettschicht gebildet sein.

Abhängig von der Gestalt und Anordnung des Dichtelementes wird ein reproduzierbare und paßgenaue Positionierung des Meißelhalters möglich.

Gemäß einer bevorzugten Ausgestaltungsvariante der Erfindung kann es vorgesehen sein, daß das Dichtungselement zwischen dem Meißelhalter und dem Basisteil zumindest bereichsweise um die Steckaufnahme angeordnet ist. Damit wird ein Bereich geschützt, über den häufig massiv Verunreinigungen eindringen können.

Eine besonders gute Abdichtung wird dadurch erreicht, dass das Dichtungselement als Formteil ausgeführt ist, welches die Kontur des Umfanges des Steckansatzes des Meißelhalters aufweist. Weiterhin ist die Ausgestaltung besonders montagefreundlich, da das Dichtungselement zur Montage auf den Steckansatz des Meißelhalters aufgesetzt und dann gemeinsam mit dem Meißelhalter in das Basisteil eingesetzt werden kann.

Dadurch, dass das Basisteil um die Steckaufnahme eine umlaufende Fase aufweist, welche als Sitz für das Dichtungselement dient, wird erreicht, dass das Dichtungselement während des Betriebes unverrückbar sitzt. Weiterhin bietet die Fase den Raum, in den das Dichtungselement bei der Montage definiert eingepresst wird, ohne dass es dabei zerstört werden kann. Hierdurch wird eine optimale Dichtwirkung erzielt.

Eine dauerhafte Abdichtung des zu schützenden Bereiches wird dadurch erreicht, dass das Dichtungselement aus einem dauerelastischen Material, vorzugsweise aus Silikon oder aus einem thermoplastischen Elastomer besteht.

Eine bevorzugte Ausgestaltung sieht vor, dass der Meißelhalter mit seinem Anschlag an dem Anschlag des Basisteils anliegt, dass das Basisteil einen Absatz aufweist, der im Winkel zu dem Anschlag steht, dass zwischen dem Absatz des Basisteils und der dem Absatz zugekehrten Seite des Meißelhalters ein als Nachsetzraum wirkender Abstand ausgebildet ist, wobei das Dichtungselement derart ausgeformt ist, dass es diesen Abstand überbrückt. Hiermit wird erreicht, dass kein Gesteinspulver und Wasser über den Nachsetzraum in die Steckaufnahme eindringen kann.

Eine besonders leichte Montage und sichere Dichtwirkung wird dadurch erreicht, dass das Dichtungselement entsprechend dem Winkel zwischen dem Absatz und dem Anschlag des Basisteils abgewinkelt ist.

Eine gute Abdichtung der unterschiedlichen Spaltbreiten im Bereich des Anschlags und des Nachsetzraums kann dadurch erreicht werden, dass das Dichtungselement einen Abschnitt mit O-förmigen Querschnitt aufweist, der zumindest bereichsweise an dem Anschlag des Basisteils anliegt und einen gegen diesen abgewinkelten Abschnitt aufweist, der an dem Absatz des Basisteils anliegt und einen, den Abstand zumindest bereichsweise überbrückenden verdickten Querschnitt aufweist.

Eine vorteilhafte Ausgestaltung der Erfindung sieht vor, dass der abgewinkelte Abschnitt eine keilförmige Dichtlippe aufweist, welche an die Form des Nachsetzraumes angepasst ist. Hierdurch werden Unebenheiten und Fertigungstoteranzen am Meißelhalter und Basisteil ausgeglichen.

Eine kostengünstige Herstellung, auch in großen Stückzahlen, sowie enge Toleranzen und ein an das Herstellverfahren angepasstes Design wird dadurch ermöglicht, dass das Dichtungselement als Spritzgussteil ausgeführt ist und die Angußnase im Bereich des entsprechend des Abstands verdickten Querschnitts angeordnet ist. Hierdurch wird erreicht, dass die Angussnase die Dichtwirkung des Dichtungselementes nicht beeinträchtigt.

Eine leichte und passgenaue Montage des Meißelhalters in das Basisteil wird erreicht, indem das Dichtungselement als separates Kunststoff - Bauteil auf den Steckansatz aufgezogen ist oder das Dichtungselement an den Steckansatz als Kunststoff - Bauteil angespritzt ist.

Eine bevorzugte Ausgestaltung der Erfindung sieht vor, dass der Meißelhalter für das Schrämwerkzeug mit einem an einen Grundkörper angeformten Steckansatz versehen ist, und der Steckansatz ein Dichtungselement aufweist, das den Steckansatz zumindest bereichsweise an seinem Außenumfang umgibt. Hierdurch wird erreicht, dass der Meißelhalter mit dem Steckansatz und dem Dichtungselement als Baueinheit vorgeformt werden, als Einheit bevorratet und als Ersatzteil schnell und kostengünstig montiert werden kann.

Die Erfindung wird im folgenden anhand eines in den Figuren dargestellten Ausführungsbeispiels näher erläutert. Es zeigen:
- Fig. 1: im teilmontierten Zustand ein Schrämwerkzeug mit einem auswechselbaren Meißelhalter in Seitenansicht und im Schnitt
- Fig. 2: das Schrämwerkzeug gemäß Fig. 1 mit eingesetztem Meißelhalter in Seitenansicht und im Schnitt
- Fig. 3a: ein Dichtungselement in der Draufsicht
- Fig. 3b: das Dichtungselement gemäß Fig. 3a in der Seitenansicht

Das Schrämwerkzeug (1) in Fig. 1 besteht aus einem Basisteil (20), in dem ein auswechselbarer-Meißelhalter (10) eingesetzt werden kann. Weiterhin weist das Schrämwerkzeug (1) ein Dichtungselement (30) und eine Druckschraube (40) auf, die zur Fixierung des Meißelhalters (10) in dem Basisteil (20) dient.

Der Meißelhalter (10) besteht aus einem Grundkörper (17) und besitzt an seinem unteren Ende einen Steckansatz (15), der in eine dazu korrespondierende Steckaufnahme (22) am Basisteil. (20) eingesetzt werden kann. Die Einschubbewegung des Meißelhalters (10) in das Basisteil (20) wird in seinem rückwärtigen Bereich durch einen Anschlag (11) am Meißelhalter (10) und durch einen, diesem gegenüberliegenden Anschlag (24) am Basisteil (20) begrenzt. Der Steckansatz (15) weist an seiner Vorderkante mindestens eine Führungsfläche (15.1) auf, die von einer entsprechenden Prismenführung (22.1) in der Steckaufnahme (22) beim Einschieben des Meißelhalters (10) geführt wird.

Der Meißelhalter (10) besitzt weiterhin eine Meißelaufnahme (12), in die ein ebenfalls leicht austauschbarer Drehmeißel eingesetzt werden kann. Die Meißelaufnahme (12) bildet mit ihrer Längsachse einen spitzen Winkel zur Achse des Steckansatzes (15).

Auf den Steckansatz (15) ist ein Dichtungselement (30) aufgezogen, welches in seiner Kontur an den prismenförmigen Querschnitt der Steckaufnahme (15) mit seinen Führungsflächen (15.1) angepasst ist. Das Dichtungselement (30) kann entsprechend dem Winkel zwischen dem Absatz (21) und dem Anschlag (24) des Basisteils (20) abgewinkelt ausgeführt sein. Das Dichtungselement (30) besitzt dabei einen O-förmigen Querschnitt (31) im Bereich des Anschlags (24) und einen dem gegenüber verdickten Querschnitt im Bereich des Absatzes (21). Dabei ist dieser Bereich vorzugsweise als eine keilförmige Dichtlippe (34) ausgeführt.

Im Bereich um die Steckaufnahme (22) ist das Basisteil mit einer um die Steckaufnahme (22) umlaufende Fase (23) versehen, welche als Sitz für das Dichtungselement (30) dient.

Fig. 2 zeigt das gleiche Schrämwerkzeug aus Fig. 1 im Schnitt, nachdem der Meißelhalter (10) in das Basisteil (20) vollständig eingesetzt ist. Dabei wirkt die Druckschraube (40), die vorzugsweise als Madenschraube ausgeführt ist und ein Gewinde (41) und einen abgeflachten Zapfen (42) besitzt, mit ihrem Zapfen (42) auf eine Druckfläche (14), die durch eine V-förmige Aussparung (13) an der, der Führungsfläche (15.1) gegenüberliegenden Seite des Steckansatzes (15) gebildet wird.

Beim Anziehen der Druckschraube (40) ergeben sich resultierende Kräfte, die den Meißelhalter (10) in das Basisteil (20) drücken. Dabei stützt sich der Anschlag (11) des Meißelhalters (10) an dem Anschlag (24) des Basisteils ab. Das Dichtungselement (30) setzt sich dabei mit seinem Abschnitt mit O-förmigen Querschnitt (31) in die als Dichtungssitz ausgebildete Fase (23) des Basisteils (20). Dabei wird der ursprüngliche 0-förmige Querschnitt derart gepresst, dass eine optimale Dichtwirkung erzielt wird.

Zwischen dem Absatz (21) im vorderen Teil des Basisteils (20) und der dem Absatz (21) gegenüberliegenden Fläche des Meißelhalters (10) ist ein als Nachsetzraum wirkender Abstand (16) ausgebildet. Das Dichtungselement (30) überbrückt aufgrund seines in diesem Bereich verdickten Querschnitts und der gleichzeitigen Ausbildung als keilförmige Dichtlippe (34) den Abstand (16) wodurch ebenfalls eine optimale Dichtwirkung erzielt wird. Damit wird erreicht, dass keine Abraumpartikel in den Bereich der Steckaufnahme eindringen können. Dies erleichtert den Austausch der Meißelhalter (10). Gleichzeitig wird durch diese Anordnung erreicht, dass kein Wasser mit Abraumpartikeln in den Bereich des Zapfens (42) und der Druckfläche (14) des Steckansatzes (15) eindringen kann.

Fig. 3a und 3b zeigen eine Ausführungsform des Dichtungselementes (30) in Draufsicht und in der Seitenansicht.

Das Dichtungselement (30) ist als Formteil ausgeführt, welches die Kontur des Umfanges des Steckansatzes (15) des Meißelhalters (10) aufweist. Entsprechend dem Winkel zwischen dem Absatz (21) und dem Anschlag (24) des Basisteils (20) ist das Dichtungselement (30) abgewinkelt, wobei das Dichtungselement (30) mindestens einen Abschnitt mit O-förmigen Querschnitt (31) aufweist, der an dem Anschlag (24) des Basisteils (20) anliegt. Der abgewinkelte Abschnitt (32), der an dem Absatz (21) des Basisteils (20) anliegt, weist einen entsprechend dem Abstand (16) verdickten Querschnitt auf. Ein als keilförmige Dichtlippe (34) ausgeführter abgewinkelter Abschnitt (32) erhöht dabei die Dichtwirkung.

Das Dichtungselement (30) ist dabei aus dauerelastischem Material gebildet und vorzugsweise als Spritzgussteil ausgeführt. Als Materialien kommen Silikone zum Einsatz. Beispiele dafür sind sogenannte Liquid-Silicone-Rubber (LSR), z. B. SILOPREN® von GE BAYER Silicones, die mittels dem sogenannten Liquid-Injection-Molding (LIM) hergestellt werden können. Weiterhin geeignet sich thermoplastische Elastomere, z. B. SANTOPRENE® von ADVANCED ELASTOMER SYSTEMS, die im normalen Spritzgussprozess verarbeitet werden können. Der beim Spritzgussprozess übliche Anguss ist dabei in den verdickten Bereich des Abstands (16) verlegt, so dass die Angussnase (33) die Dichtwirkung des Dichtungselementes (30) nicht beeinträchtigt.

Weiterhin kann es vorgesehen sein, dass das Dichtungselement (30) an den angeformten Steckansatz (15) des Meißelhalters (10) direkt angeformt ist und dabei den Steckansatz (15) zumindest bereichsweise an seinem Außenumfang umgibt. Ebenso kann es vorgesehen sein, dass das Dichtungselement (30) an das Basisteil (20) im Bereich um die Steckaufnahme (22) direkt angeformt ist und die Steckaufnahme (22) zumindest bereichsweise an ihrem Außenumfang umgibt.

An dieser Stelle sei noch erwähnt daß die Erfindung nicht auf die vorliegend gezeigte Querschnittsform eines Steckansatzes (15) beschränkt ist. Vielmehr sind auch beliebige andere Querschnittsvarianten denkbar, wie zum Beispiel runde Querschnitte oder Steckansätze mit einem konischen Verlauf.

Wie aus den Zeichnungen ersichtlich ist, ist die Steckaufnahme (22) im Basisteil (20) dem Meißelhalter (10) abgekehrt offen ausgeführt. Diese Öffnung ist in Verbindung mit dem angeschlossenen, in der Zeichnung nicht dargestellten Fräswalzenrohr mittels einer Schweißnaht Verbindung geschlossen.

## Patentansprüche

1. Schrämwerkzeug einer Schrämmaschine, das ein Basisteil (20) und einen Meißelhalter (10) aufweist, wobei der Meißelhalter mit einem Steckansatz (15) versehen ist, der in einer Steckaufnahme (22) des Basisteils gehalten ist, wobei die Steckaufnahme mit der Umgebung über eine oder mehrere Öffnungen in räumlicher Verbindung steht, wobei
der Meißelhalter (10) mit einem Anschlag (11) an einem Anschlag (24) des Basisteils (20) anliegt,
wobei das Basisteil (20) einen Absatz (21) aufweist, der im Winkel zu dem Anschlag (24) steht,
wobei zwischen dem Absatz (21) das Basisteils (20) und der dem Absatz (21) zugekehrten Seite des Meißelhalters (10) ein als Nachsetzraum wirkender Abstand (16) ausgebildet ist, **dadurch gekennzeichnet, das** zumindest die von der Steckaufnahme gebildete Öffnung wenigstens bereichsweise mit einem Dichtungselement verschlossen ist, und das Dichtungselement (30) derart ausgeformt ist, dass es diesen Abstand (16) überbrückt.

2. Schrämwerkzeug nach Anspruch 1,
**dadurch gekennzeichnet,**
**dass** das Dichtungselement (30) zwischen dem Meißelhalter (10) und dem Basisteil (20) zumindest bereichsweise um die Steckaufnahme (22) angeordnet ist.

3. Vorrichtung nach Anspruch 1 oder 2,
**dadurch gekennzeichnet,**
**dass** das Dichtungselement (30) als Formteil ausgeführt ist, welches die Kontur des Umfanges des Steckansatzes (15) des Meißelhalters (10) aufweist.

4. Vorrichtung nach einem der Ansprüche 1 bis 3,
**dadurch gekennzeichnet,**
**dass** das Basisteil (20) um die Steckaufnahmen (22) eine zumindest teilweise umlaufende Fase (23) aufweist, welche als Sitz für das Dichtungselement (30) dient.

5. Schrämwerkzeug nach einem der Ansprüche 1 bis 4,
**dadurch gekennzeichnet,**
**dass** das Dichtungselement (30) aus einem dauerelastischen Material, vorzugsweise Silikon oder aus einem thermoplastischen Elastomer besteht.

6. Schrämwerkzeug nach einem der Ansprüche 1 bis 5,
**dadurch gekennzeichnet,**
**dass** das Dichtungselement (30) entsprechend dem Winkel zwischen dem Absatz (21) und dem Anschlag (24) des Basisteils (20) abgewinkelt ist.

7. Schrämwerkzeug nach einem der Ansprüche 1 bis 6,
**dadurch gekennzeichnet,**
**dass** das Dichtungselement (30) einen Abschnitt mit O-förmigen Querschnitt (31) aufweist, der zumindest teilweise an einem dem Anschlag (24) zugeordneten Bereich des Basisteils (20) anliegt und einen gegen diesen abgewinkelten Abschnitt (32) aufweist, der an dem Absatz (21) des Basisteils (20) anliegt und einen, den Abstand (16) zumindest bereichsweise überbrückenden verdickten Querschnitt aufweist.

8. Schrämwerkzeug nach Anspruch 7,
**dadurch gekennzeichnet,**
**dass** der abgewinkelte Abschnitt (32) eine keilförmige Dichtlippe (34) aufweist.

9. Schrämwerkzeug nach einem der Ansprüche 7 oder 8,
**dadurch gekennzeichnet,**
**dass** das Dichtungselement (30) als spritzgussteil ausgeführt ist und die Angussnase (33) im Bereich des entsprechend des Abstandes (16) verdickten Querschnittes angeordnet ist.

10. Schrämwerkzeug nach einem der Ansprüche 1 bis 9,
**dadurch gekennzeichnet,**
**dass** das Dichtungselement (30) als separates Kunststoff-Bauteil auf den Steckansatz (15) aufgezogen ist oder,
**dass** das Dichtungselement (30) an den Steckansatz (15) als Kunststoff-Bauteil angespritzt ist.

## Claims

1. Cutting tool of a cutting machine, comprising a base part (20) and a bit holder (10), the bit holder being provided with a plug-in attachment (15) retained in a socket (22) of the base part, the socket being in a spatial connection with the surrounding environment via one or a plurality of openings, the bit holder (10) making contact with an abutment (11) on an abutment (24) of the base part (20), the base part (20) exhibiting a shoulder (21), which is set at an angle to the abutment (24), a distance (16) acting as an adjustment space being formed between the shoulder (21) of the base part (20) and the side of the bit holder (10) facing the shoulder (21), **characterized in that** at least the opening formed by the socket is closed in at least some areas by means of a sealing element and the sealing element (30) is executed in such a way that it bridges this distance (16).

2. Cutting tool according to Claim 1, **characterized in that** the sealing element (30) is arranged between the bit holder (10) and the base part (20) around the socket (22) in at least some areas.

3. Cutting tool according to Claim 1 or 2, **characterized in that** the sealing element (30) is configured as a preformed part, which exhibits the contour of the periphery of the plug-in attachment (15) of the bit holder (10).

4. Cutting tool according to one of Claims 1 to 3, **characterized in that** the base part (20) exhibits an at least partially circumferential chamfer (23) around the sockets (22), which serves as a seat for the sealing element (30).

5. Cutting tool according to one of Claims 1 to 4, **characterized in that** the sealing element (30) consists of a permanently elastic material, preferably silicone, or a thermoplastic elastomer.

6. Cutting tool according to one of Claims 1 to 5, **characterized in that** the sealing element (30) is angled according to the angle between the shoulder (21) and the abutment (24) of the base part (20).

7. Cutting tool according to one of Claims 1 to 6, **characterized in that** the sealing element (30) exhibits a section having an O-shaped cross section (31), which makes contact at least partially with an area of the base part (20) allocated to the abutment (24) and exhibits a section (32) angled thereto, which section makes contact with the shoulder (21) of the base part (20) and exhibits a thickened cross section bridging the distance (16) in at least some areas.

8. Cutting tool according to Claim 7, **characterized in that** the angled section (32) exhibits a wedge-shaped sealing lip (34).

9. Cutting tool according to one of Claims 7 or 8, **characterized in that** the sealing element (30) is executed as an injection moulded component part, and the sprue (33) is arranged in the area of the thickened cross section corresponding to the distance (16).

10. Cutting tool according to one of Claims 1 to 9, **characterized in that** the sealing element (30) is attached to the plug-in attachment (15) as a separate plastic component part, or **in that** the sealing element (30) is injection-moulded on the plug-in attachment (15) as a plastic component part.

## Revendications

1. Outil de havage d'une haveuse, qui présente une partie de base (20) et un porte-pic (10), le porte-pic étant pourvu d'un embout emboîtable (15) qui est maintenu dans un logement d'emboîtement (22) de la partie de base, le logement d'emboîtement étant spatialement relié à l'environnement par une ou plusieurs ouvertures, le porte-pic (10) s'appliquant par une butée (11) contre une butée (24) de la partie de base (20) et la partie de base (20) présentant un décrochement (21) qui forme un angle avec la butée (24), sachant qu'un espacement (16) servant d'espace de rattrapage est formé entre le décrochement (21) de la partie de base (20) et le côté du porte-pic (10) qui est tourné vers le décrochement (21),
**caractérisé en ce qu'**au moins l'ouverture formée par le logement d'emboîtement est fermée au moins sectoriellement par un élément d'étanchéité, et l'élément d'étanchéité (30) est réalisé avec une forme telle qu'il comble l'espacement (16).

2. Outil de havage selon la revendication 1, **caractérisé en ce que** l'élément d'étanchéité (30) entre le porte-pic (10) et la partie de base (20) est disposé au moins sectoriellement autour du logement d'emboîtement (22).

3. Outil de havage selon la revendication 1 ou 2, **caractérisé en ce que** l'élément d'étanchéité (30) est réalisé sous forme de pièce façonnée qui présente le contour de la périphérie de l'embout emboîtable (15) du porte-pic (10).

4. Outil de havage selon l'une quelconque des revendications 1 à 3, **caractérisé en ce que** la partie de base (20) présente autour du logement d'emboîtement (22) un chanfrein (23) au moins partiellement entourant qui sert de siège pour l'élément d'étanchéité (30).

5. Outil de havage selon l'une quelconque des revendications 1 à 4, **caractérisé en ce que** l'élément d'étanchéité (30) est constitué d'un matériau à élasticité permanente, de préférence de silicone ou d'un élastomère thermoplastique.

6. Outil de havage selon l'une quelconque des revendications 1 à 5, **caractérisé en ce que** l'élément d'étanchéité (30) est coudé en correspondance avec l'angle entre le décrochement (21) et la butée (24) de la partie de base (20).

7. Outil de havage selon l'une quelconque des revendications 1 à 6, **caractérisé en ce que** l'élément d'étanchéité (30) présente une partie à section en O (31) qui s'applique au moins partiellement contre une région de la partie de base (20) qui est associée à la butée (24), et une partie (32) coudée par rapport à la précédente, qui s'applique contre le décrochement (21) de la partie de base (20) et présente une section épaissie comblant au moins sectoriellement l'espacement (16).

8. Outil de havage selon la revendication 7, **caractérisé en ce que** la partie coudée (32) présente une lèvre d'étanchéité cunéiforme (34).

9. Outil de havage selon l'une des revendications 7 ou 8, **caractérisé en ce que** l'élément d'étanchéité (30) est réalisé sous forme de pièce moulée par injection, et le bec d'injection (33) est disposé dans la région de la section épaissie en correspondance avec l'espacement (16).

10. Outil de havage selon l'une quelconque des revendications 1 à 9, **caractérisé en ce que** l'élément d'étanchéité (30) est emmanché sur l'embout emboîtable (15) en tant que pièce séparée en matière plastique, ou **en ce que** l'élément d'étanchéité (30) est moulé par injection sur l'embout emboîtable (15) en tant que pièce en matière plastique.
